# FASCICULE DE BREVET EUROPEEN

(11) **EP 1 967 681 B1**
(45) Date de publication et mention de la délivrance du brevet: **07.04.2010**
(21) Numéro de dépôt: 08305022.9
(22) Date de dépôt: 13.02.2008
(51) Int. Cl.: E05F 7/00

(54) **Dispositif de centrage de porte latérale coulissante**
Vorrichtung zur Zentrierung der seitlichen Schiebetür
Device for centring a sliding side door

(30) Priorité: 06.03.2007 FR 0753662
(43) Date de publication de la demande: 10.09.2008
(73) Titulaire: Peugeot Citroën Automobiles SA, 78943 Vélizy-Villacoublay Cedex (FR)
(72) Inventeur: DERUE, Nicolas, 92100, BOULOGNE BILLANCOURT (FR)

(56) Documents cités:
- DE-U- 1 980 051
- FR-A- 2 817 276
- FR-A- 2 861 417
- FR-A- 2 888 275

## Description

L'invention concerne un dispositif de centrage destiné à centrer une porte coulissante d'un véhicule automobile par rapport à la structure d'un véhicule automobile ainsi qu'un véhicule automobile comportant ledit dispositif de centrage.

Certains véhicules automobiles sont équipés de portes latérales coulissantes munies chacune d'un dispositif de centrage dont le rôle est d'assurer le positionnement correct de la partie avant de la porte par rapport à la structure du véhicule.

Les dispositifs de centrage connus comprennent généralement une partie mâle comportant un doigt monté sur un chant de la porte latérale coulissante et une partie femelle, montée sur la structure du véhicule automobile, comportant un conduit destiné à recevoir le doigt de la partie mâle lors de la fermeture de la porte coulissante par un utilisateur.

Lors de la fermeture, le doigt pénètre dans le conduit suivant un axe de guidage sensiblement confondu avec l'axe principal du conduit. Cet axe de guidage imposé pour les formes complémentaires du conduit et du doigt constitue un axe de guidage privilégié.

Le doigt est généralement en contact avec la paroi du conduit au niveau de quatre zones, appelées ici « surfaces de guidage latéral ». Les quatre surfaces de guidage latéral comportent chacune une direction transversale. Chaque direction transversale est perpendiculaire à l'axe de guidage privilégié. Généralement, les directions transversales sont décalées angulairement, en général d'un angle égal à 90°.

Dans le document FR 2 861 417, qui divulgue les caractéristiques du préambule de la revendication 1, on propose un dispositif de centrage d'une porte coulissante comprenant une partie mâle et une partie femelle. La partie mâle est formée par un doigt cylindrique comportant, à une extrémité, un galet libre en rotation. La partie femelle comporte une première zone de centrage, présentant un profil de révolution évasé, destinée à coopérer avec le galet lors du montage de la porte, et une deuxième zone de centrage cylindrique destinée à coopérer avec le doigt cylindrique.

Lors de la fermeture normale de la porte coulissante, le doigt cylindrique est en contact avec la deuxième zone de centrage cylindrique de la partie femelle simultanément sur des surfaces de guidage latéral identiques.

Ce dispositif de centrage présente l'inconvénient de générer des efforts de frottement importants dus au contact du doigt sur la paroi latérale cylindrique . Or, plus les efforts de frottement sont importants, plus l'utilisateur doit fournir des efforts pour fermer la porte coulissante.

Dans le document FR 2 817 276, on propose un centreur de porte comprenant une partie mâle comportant un doigt s'engageant dans une partie femelle comprenant un conduit en forme de coin dont au moins une face comporte un élément élastique compressible.

Lors de la fermeture de la porte coulissante, la partie mâle est mise en contact avec la partie femelle suivant une première surface de guidage latéral.

Ce dispositif de centrage implique un effort important lors du centrage de la porte latérale coulissante.

Un but de la présente invention est de minimiser les efforts de frottement et de centrage lors de la fermeture de la porte latérale coulissante dans la structure d'un véhicule automobile en utilisant un dispositif de centrage efficace.

Selon un premier aspect, l'invention a pour objet un dispositif de centrage destiné à centrer une porte coulissante d'un véhicule automobile par rapport à la structure du véhicule automobile comprenant :
- une partie mâle, propre à être montée sur un chant de la porte latérale coulissante, comportant un doigt de centrage,
- une partie femelle, propre à être montée sur un montant de la structure du véhicule automobile, et comportant un conduit de centrage délimité par une paroi propre à recevoir et guider latéralement le doigt de centrage de la partie mâle pour un déplacement suivant un axe de guidage privilégié, caractérisé en ce que la paroi comporte:
   - une première paire de surfaces de guidage latéral en vis-à-vis enserrant le doigt de centrage suivant une première direction transversale ;
   - une deuxième paire de surfaces de guidage latéral en vis-à-vis enserrant le doigt de centrage suivant une deuxième direction transversale décalée angulairement par rapport à la première direction transversale;
et en ce que les surfaces de guidage latéral et le doigt de centrage sont conformés de sorte que, lors de l'insertion du doigt de centrage dans le conduit de centrage suivant l'axe de guidage privilégié, les premières lignes de contact formées suivant la première paire de surfaces de guidage latéral ont des longueurs différentes des secondes lignes de contact formées suivant la seconde paire de surfaces de guidage latéral, le doigt de centrage étant pour chaque paire de surfaces de guidage latéral soit en prise avec les deux surfaces de guidage latéral de ladite paire, soit simultanément à l'écart de ces surfaces de guidage latéral.

Le dispositif de centrage de l'invention permet de minimiser les efforts de frottement et de centrage lors du centrage de la porte latérale coulissante grâce à la conformation des surfaces de guidage latéral et du doigt de centrage qui assure un contact avec au moins deux surfaces de guidage latéral suivant des paires de lignes de contact de longueurs différentes.

Par « ligne de contact », on entend une ligne correspondant au parcours maximal d'un point du doigt de centrage en contact avec la paroi du conduit de centrage. Ce parcours s'étend suivant l'axe du guidage privilégié.

Selon d'autres caractéristiques de l'invention :
- les premières lignes de contact ont des extrémités respectives en vis-à-vis et les secondes lignes de contact ont des extrémités respectives en vis-à-vis ;
- les secondes lignes de contact ont des longueurs inférieures à la moitié des longueurs des premières lignes de contact ;
- la paroi comporte deux dégagements en vis-à-vis ;
- chaque dégagement a une longueur, suivant l'axe de guidage privilégié, comprise entre environ 1/8 et 1/10 fois la longueur du doigt de centrage et une largeur, suivant une direction perpendiculaire à l'axe de guidage privilégié, environ égale au diamètre du doigt de centrage ;
- les deux dégagements sont identiques.

Selon un deuxième aspect, l'invention a pour objet un véhicule automobile comportant une porte latérale coulissante et un dispositif de centrage destiné à centrer la porte latérale coulissante dans la structure du véhicule automobile caractérisé en ce que le dispositif de centrage est du type précédent.

D'autres caractéristiques et avantages de l'invention apparaîtront au cours de la description qui va suivre, donnée à titre d'exemple et faite en référence aux dessins annexés, sur lesquels :
- la figure 1 est une vue en perspective d'un dispositif de centrage selon l'invention ;
- la figure 2 est une vue en coupe suivant le plan II-II du dispositif de centrage de la figure 1 ;
- la figure 3 est une vue en coupe suivant le plan III-III du dispositif de centrage de la figure 1.

La figure 1 représente un dispositif de centrage 3 destiné à centrer une porte latérale coulissante sur la structure du véhicule automobile (non représenté). Le dispositif de centrage 3 comprend une partie mâle 5 et une partie femelle 7, destinées à être montées respectivement sur le chant de la porte latérale coulissante et sur le montant de la structure du véhicule automobile.

La partie mâle 5 comporte un doigt de centrage 9 composé d'un premier tronçon 11 de section carrée et d'un second tronçon 13 en forme d'ogive. Le doigt de centrage 9 est monté sur un socle 15 destiné à être monté sur le chant de la porte latérale coulissante, par tout moyen connu par l'homme du métier.

La partie femelle 7 comporte un conduit de centrage 21 cylindrique de section carrée, délimité par une paroi 23. Le conduit de centrage 21 est propre à recevoir et guider latéralement le doigt de centrage 9 de la partie mâle pour un déplacement suivant un axe de guidage privilégié 25 sensiblement confondu avec l'axe principal du conduit de centrage 21. Plus particulièrement, la paroi 23 est destinée à venir en contact au moins partiellement avec le premier tronçon 11 du doigt de centrage 9.

A cet effet, la paroi 23 comporte une première paire de surfaces de guidage latéral 31 et 33 en vis-à-vis et enserrant le doigt de centrage 9 suivant une première direction transversale 35. La paroi 23 comporte également une seconde paire de surfaces de guidage latéral 37 et 39 en vis-à-vis et enserrant le doigt de centrage 9 suivant une seconde direction transversale 41. La seconde direction transversale 41 est décalée angulairement par rapport à la première direction transversale 35. De préférence, la seconde direction transversale 41 est décalée d'un angle égal à environ 90° par rapport à la première direction transversale 35.

Comme représenté sur les figures 2 et 3, la paroi 23 définit un fond 43, une face d'entrée 45 et un corps tubulaire 47 s'ouvrant sur la face d'entrée 45. La face d'entrée 45 se prolonge en une partie de maintien 49 propre à être montée sur le montant de la structure du véhicule automobile par tout moyen connu par l'homme du métier.

Par ailleurs, le fond 43 et une partie du corps tubulaire 47 sont destinés à être encastrés dans un orifice de montage du montant de la structure du véhicule automobile, prévu à cet effet. Une partie surélevée 50 du conduit de centrage 21 reste alors en relief grâce à des languettes transversales et longitudinales 51.

En outre, la paroi 23 comporte deux dégagements 53 et 55 s'étendant de la face d'entrée 45 à une partie du corps tubulaire 47. Les deux dégagements 53 et 55 réduisent la taille des surfaces de guidage latéral 37 et 39 situées à la suite des deux dégagements 53 et 55 ainsi que la longueur des lignes de contact correspondantes, lorsque le doigt de centrage 9 est introduit dans le conduit de centrage 21.

Les deux dégagements 53 et 55 sont identiques et, de préférence, disposés en vis-à-vis. Chaque dégagement 53 et 55 a une longueur I, suivant l'axe de guidage privilégié 25, comprise entre environ 1/8 et 1/10 fois la longueur L du doigt de centrage 9 et une largeur w, suivant une direction perpendiculaire à l'axe de guidage privilégié 25, environ égale au diamètre d du doigt de centrage 9. Une direction perpendiculaire à l'axe de guidage privilégié 25 correspond soit à la première direction transversale 35 soit à la seconde direction transversale 41.

Le dispositif de centrage 3 de l'invention présente l'avantage d'être simple à mettre en oeuvre. En effet, les deux dégagements 53 et 55 peuvent être réalisés, par exemple, par simple découpage ou encore par moulage de la paroi 23.

Les surfaces de guidage latéral 31, 33, 37 et 39, et le doigt de centrage 9 sont conformées de sorte que, lors de l'insertion du doigt de centrage 9 dans le conduit de centrage 21 suivant l'axe de guidage privilégié 25, les premières lignes de contact 61 et 63 formées suivant la première paire de surfaces de guidage latéral 31 et 33, ont des longueurs différentes des secondes lignes de contact 65 et 67, formées suivant la seconde paire de surfaces de guidage latéral 37 et 39. Le doigt de centrage 9 est alors pour chaque paire de surfaces de guidage latéral 31, 33, 37 et 39 soit en prise avec les surfaces de guidage latéral en vis-à-vis de ladite paire, soit simultanément à l'écart de ces surfaces de guidage latéral.

De façon plus précise et comme représenté sur la figure 2, lors de l'insertion du doigt de centrage 9 dans le conduit de centrage 21 suivant l'axe de guidage privilégié 25 du conduit de centrage 21, le doigt de centrage 9 vient tout d'abord en contact avec la paroi 23 simultanément sur les deux premières surfaces de guidage latéral 31 et 33 disposées en vis-à-vis. Ainsi, les premières lignes de contact 61 et 63 sont de longueurs respectives I₆₁ et I₆₃ égales.

Ensuite, comme représenté à la figure 3, lorsque le doigt de centrage 9 pénètre davantage dans le conduit de centrage 21 suivant l'axe de guidage privilégié 25, le doigt 9 passe les deux dégagements 53 et 55. Ensuite, le doigt de centrage 9 vient en contact avec la paroi 23 simultanément sur les deux secondes surfaces de guidage latéral 37 et 39 en vis-à-vis et situées à la suite d'un dégagement respectivement 53 et 55. Ainsi, les secondes lignes de contact 65 et 67 sont de longueurs respectives I₆₅ et I₆₇ égales.

De préférence, les secondes lignes de contact 65 et 67 ont des longueurs respectives I₆₅ et I₆₇ inférieures à la moitié des longueurs I₆₁ et I₆₃ des premières lignes de contact 61 et 63.

De plus, les premières lignes de contact 61 et 63 ont des extrémités respectives 71 et 73 en vis-à-vis et les secondes lignes de contact 65 et 67 ont des extrémités respectives 75 et 77 en vis-à-vis. Autrement dit, les premières lignes de contact 61 et 63 sont symétriques par rapport à l'axe de guidage privilégié 25. Les secondes lignes de contact 65 et 67 sont également symétriques par rapport à l'axe de guidage privilégié 25.

Or, il est connu que l'effort à appliquer par l'utilisateur pour vaincre le travail des forces de frottement pour centrer une porte latérale coulissante dans la structure du véhicule est proportionnel à la somme des longueurs I₆₁, I₆₃, I₆₅ et I₆₇.

Or, comme les longueurs I₆₅ et I₆₇ sont inférieures aux longueurs I₆₁ et I₆₃, l'effort est minimisé par rapport aux dispositifs de centrage de l'état de la technique où toutes les lignes de contact sont en général de longueurs égales.

## Revendications

1. Dispositif de centrage (3) destiné à centrer une porte coulissante d'un véhicule automobile par rapport à la structure du véhicule automobile comprenant :
- une partie mâle (5), propre à être montée sur un chant de la porte latérale coulissante, comportant un doigt de centrage (9),
- une partie femelle (7), propre à être montée sur un montant de la structure du véhicule automobile, et comportant un conduit de centrage (21) délimité par une paroi (23) propre à recevoir et guider latéralement le doigt de centrage (9) de la partie mâle (5) pour un déplacement suivant un axe de guidage privilégié (25), **caractérisé en ce que** la paroi (23) comporte:
- une première paire de surfaces de guidage latéral (31, 33) en vis-à-vis enserrant le doigt de centrage (9) suivant une première direction transversale (35) ;
- une deuxième paire de surfaces de guidage latéral (37, 39) en vis-à-vis enserrant le doigt de centrage (9) suivant une deuxième direction transversale (41) décalée angulairement par rapport à la première direction transversale (35);
et **en ce que** les surfaces de guidage latéral (31, 33, 37, 39) et le doigt de centrage (9) sont conformés de sorte que, lors de l'insertion du doigt de centrage (9) dans le conduit de centrage (21) suivant l'axe de guidage privilégié (25), des premières lignes de contact (61, 63), correspondantes aux parcours maximums du doigt de centrage en contact avec les parois du conduit de centrage, sont formées suivant la première paire de surfaces de guidage latéral (31, 33) avec des longueurs différentes des secondes lignes de contact (65, 67) formées suivant la seconde paire de surfaces de guidage latéral (37, 39), le doigt de centrage (9) étant pour chaque paire de surfaces de guidage latéral (31, 33, 37, 39) soit en prise avec les deux surfaces de guidage latéral de ladit chaque paire, soit simultanément à l'écart de ces surfaces de guidage latéral.

2. Dispositif de centrage selon la revendication 1, **caractérisé en ce que** les premières lignes de contact (61, 63) ont des extrémités respectives (71, 73) en vis-à-vis et les secondes lignes de contact (65, 67) ont des extrémités respectives (75, 77) en vis-à-vis.

3. Dispositif de centrage selon la revendication 1 ou 2, **caractérisé en ce que** les secondes lignes de contact (65, 67) ont des longueurs (I₆₅, I₆₇) inférieures à la moitié des longueurs (I₆₁, I₆₃) des premières lignes de contact (61, 63).

4. Dispositif de centrage selon l'une quelconque des revendications précédentes, **caractérisé en ce que** la paroi (23) comporte deux dégagements (53, 55) en vis-à-vis.

5. Dispositif de centrage selon la revendication précédente, **caractérisé en ce que** chaque dégagement (53, 55) a une longueur (1), suivant l'axe de guidage privilégié (25), comprise entre environ 1/8 et 1/10 fois la longueur (L) du doigt de centrage (9) et une largeur (w), suivant une direction perpendiculaire à l'axe de guidage privilégié (25), environ égale au diamètre (d) du doigt de centrage (9).

6. Dispositif de centrage selon l'une quelconque des revendications précédentes, **caractérisé en ce que** les deux dégagements (53, 55) sont identiques.

7. Véhicule automobile comportant une porte latérale coulissante et un dispositif de centrage (3) destiné à centrer la porte latérale coulissante dans la structure du véhicule automobile **caractérisé en ce que** le dispositif de centrage (3) est du type de l'une quelconque des revendications 1 à 6.

## Claims

1. A centring device (3) intended to centre a sliding door of an automobile with respect to the structure of the automobile, comprising:
- a male part (5) suited to be mounted on an edge of the lateral sliding door, comprising a centring finger (9),
- a female part (7), suited to be mounted on an upright of the structure of the automobile, and comprising a centring conduit (21) delimited by a wall (23) suited to receive and guide laterally the centring finger (9) of the male part (5) for a displacement along a preferred guiding axis (25), **characterized in that** the wall (23) comprises:
- a first pair of lateral guiding surfaces (31, 33), opposite each other, enclosing the centring finger (9) along a first transverse direction (35) ;
- a second pair of lateral guiding surfaces (37, 39), opposite each other, enclosing the centring finger (9) along a second transverse direction (41) which is staggered angularly with respect to the first transverse direction (35);
and **in that** the lateral guiding surfaces (31, 33, 37, 39) and the centring finger (9) are shaped such that on insertion of the centring finger (9) in the centring conduit (21) along the preferred guiding axis (25), first contact lines (61, 63) corresponding to the maximum paths of the centring finger in contact with the walls of the centring conduit are formed along the first pair of lateral guiding surfaces (31, 33) with different lengths from the second contact lines (65, 67) formed along the second pair of lateral guiding surfaces (37, 39), the centring finger (9) being, for each pair of lateral guiding surfaces (31, 33, 37, 39) either engaged with the two lateral guiding surfaces of each said pair, or simultaneously spaced apart from these lateral guiding surfaces.

2. The centring device according to Claim 1, **characterized in that** the first contact lines (61, 63) have respective opposite ends (71, 73) and the second contact lines (65, 67) have respective opposite ends (75, 77).

3. The centring device according to Claim 1 or 2, **characterized in that** the second contact lines (65, 67) have lengths (l₆₅, l₆₇) less than half the lengths (l₆₁, l₆₃) of the first contact lines (61, 63).

4. The centring device according to any of the preceding claims, **characterized in that** the wall (23) comprises two opposite undercuts (53, 55).

5. The centring device according to the preceding claim, **characterized in that** each undercut (53, 55) has a length (1), along the preferred guiding axis (25), comprised between approximately 1/8 and 1/10 times the length (L) of the centring finger (9) and a width (w) along a direction perpendicular to the preferred guiding axis (25), approximately equal to the diameter (d) of the centring finger (9).

6. The centring device according to any of the preceding claims, **characterized in that** the two undercuts (53, 55) are identical.

7. An automobile comprising a sliding lateral door and a centring device (3) intended to centre the lateral sliding door in the structure of the automobile, **characterized in that** the centring device (3) is of the type of any one of Claims 1 to 6.

## Patentansprüche

1. Zentriervorrichtung (3), die dazu bestimmt ist, eine Schiebetür eines Kraftfahrzeugs in Bezug zu der Struktur des Kraftfahrzeugs zu zentrieren, Folgendes aufweisend:
- einen Steckteil (5), der auf eine Kante der seitlichen Schiebetür montiert werden kann, der einen Zentrierfinger (9) aufweist,
- einen Buchsenteil (7), der auf eine Strebe der Struktur des Kraftfahrzeugs montiert werden kann und eine Zentrierleitung (21) aufweist, die von einer Wand (23) abgegrenzt ist, die den Zentrierfinger (9) des Steckteils (5) aufnehmen und seitlich für eine Bewegung entlang einer bevorzugten Führungsachse (25) führen kann, **dadurch gekennzeichnet, dass** die Wand (23) Folgendes aufweist:
- ein erstes Paar Flächen zur seitlichen Führung (31, 33) in Gegenüberlage, die den Zentrierfinger (9) entlang einer ersten Querrichtung (35) einschließen;
- ein zweites Paar Flächen zur seitlichen Führung (37, 39) in Gegenüberlage, die den Zentrierfinger (9) entlang einer zweiten Querrichtung (41), die winkelig in Bezug zu der ersten Querrichtung versetzt ist, einschließen;
und dass die Flächen zur seitlichen Führung (31, 33, 37, 39) und der Zentrierfinger (9) derart ausgebildet sind, dass beim Einfügen des Zentrierfingers (9) in die Zentrierleitung (21) entlang der bevorzugten Führungsachse (25), erste Kontaktlinien (61, 63), die den maximalen Wegen des Zentrierfingers in Kontakt mit den Wänden der Zentrierungsleitung entsprechen, entlang des ersten Paars von Flächen zur seitlichen Führung (31, 33) mit unterschiedlichen Längen zu den zweiten Kontaktlinien (65, 67), die entlang des zweitens Paars von Flächen zur seitlichen Führung (37, 39) ausgebildet sind, ausgebildet werden, wobei der Zentrierfinger (9) für jedes Paar der Flächen zur seitlichen Führung (31, 33, 37, 39) entweder im Eingriff mit den zwei Flächen zur seitlichen Führung jedes Paars ist oder gleichzeitig von diesen Flächen zur seitlichen Führung beabstandet ist.

2. Zentriervorrichtung nach Anspruch 1, **dadurch gekennzeichnet, dass** die ersten Kontaktlinien (61, 63) jeweilige Enden (71, 73) in Gegenüberlage haben, und die zweiten Kontaktlinien (65, 67) jeweilige Enden (75, 77) in Gegenüberlage haben.

3. Zentriervorrichtung nach Anspruch 1 oder 2, **dadurch gekennzeichnet, dass** die zweiten Kontaktlinien (65, 67) Längen (l₆₅, l₆₇) haben, die kleiner sind als die Hälfte der Längen (l₆₁, l₆₃) der ersten Kontaktlinien (61, 63).

4. Zentriervorrichtung nach einem der vorhergehenden Ansprüche, **dadurch gekennzeichnet, dass** die Wand (23) zwei Aussparungen (53, 55) in Gegenüberlage aufweist.

5. Zentriervorrichtung nach dem vorhergehenden Anspruch, **dadurch gekennzeichnet, dass** jede Aussparung (53, 55) eine Länge (1) entlang der bevorzugten Führungsachse (25) hat, die zwischen 1/8 und 1/10 der Länge (L) des Zentrierfingers (9) liegt, und eine Breite (w) entlang einer Richtung senkrecht zu der bevorzugten Führungsachse (25) hat, die etwa gleich wie der Durchmesser (d) des Zentrierfingers (9) ist.

6. Zentriervorrichtung nach einem der vorhergehenden Ansprüche, **dadurch gekennzeichnet, dass** die zwei Aussparungen (53, 55) identisch sind.

7. Kraftfahrzeug, das eine seitliche Schiebetür und eine Zentriervorrichtung (3) aufweist, die dazu bestimmt ist, die seitliche Schiebetür in der Struktur des Kraftfahrzeugs zu zentrieren, **dadurch gekennzeichnet, dass** die Zentriervorrichtung (3) des Typs eines der Ansprüche 1 bis 6 ist.
